# EUROPÄISCHE PATENTSCHRIFT

(11) **EP 0 665 805 B1**
(45) Veröffentlichungstag und Bekanntmachung des Hinweises auf die Patenterteilung: **28.02.1996**
(21) Anmeldenummer: 93924068.5
(22) Anmeldetag: 28.10.1993
(51) Int. Cl.: B65D 19/10, B65D 6/20

(54) **PALETTENCONTAINER**
PALLET CONTAINER ASSEMBLY
ENSEMBLE CONTENEUR DE PALETTES

(30) Priorität: 29.10.1992 DE 9214708 U
(43) Veröffentlichungstag der Anmeldung: 09.08.1995
(73) Patentinhaber: MAUSER-WERKE GmbH, D-50321 Brühl (DE)
(72) Erfinder: BURGDORF, Märten, D-53913 Swistal (DE); RITTER, Hans, D-50829 Köln (DE)
(86) Internationale Anmeldenummer: EP9302994
(87) Internationale Veröffentlichungsnummer: WO9410050

(56) Entgegenhaltungen:
- AU-B- 4 398 189
- DE-A- 3 039 635
- FR-A- 2 308 557

## Beschreibung

Die Erfindung betrifft einen Palettencontainer mit einem dünnwandigen Kunststoffbehälter für flüssige oder fließfähige Füllstoffe, mit einem den Kunststoffbehälter als Stützmantel dicht umschließenden Drahtgitter bzw. Rohrgitter aus horizontal und vertikal verlaufenden Gitterstäben (Rohrstäben) und mit einer Bodenpalette, auf welcher der Kunststoffbehälter ruht und mit welcher der Drahtgitter-Stützmantel fest verbunden ist, wobei der Drahtgitter-Stützmantel aus einer langen oder zwei halblangen Gitterplatte(n) besteht, die in den Eckbereichen rechtwinkelig umgebogen ist/sind und die in einem bzw. zwei vertikal verlaufenden Verbindungsbereich(en) fest miteinander verbunden ist/sind.

Ein derartiger Palettencontainer mit einem Drahtgitter-Stützmantel für den inneren dünnwandigen Kunststoffbehälter ist aus der DE-A-30 39 635 bekannt. Die Befestigung des Drahtgitter-Stützmantels auf der Bodenpalette - eine übliche Flachpalette aus Holz - erfolgt mittels über den untersten horizontal umlaufenden Gitterstab übergreifende Spangen, Klammern oder Klauen. Die Spangen oder Klammern können in die Oberfläche der Holzpalette eingenagelt (gestiftet) oder auf der Oberplatte der Palette verschraubt sein.

Für eine industrielle Anwendung der Palettencontainer müssen diese eine amtliche Zulassungsbemusterung durchlaufen und dabei gewisse Qualitätskriterien erfüllen. So werden z.B. Innendrucktests sowie Fallprüfungen mit gefüllten Palettencontainern aus bestimmten Fallhöhen durchgeführt. Eine besondere Prüfung stellt der Bodenfall flach auf die Bodenpalette dar.

Bei einem derartigen Falltest hat sich gezeigt, daß der Innenbehälter beim Bodenaufprall versucht, sich durch die kinetische Energie und den auftretenden impulsartigen Schwalldruck radial in alle Ebenenrichtungen auszudehnen. Dabei kommt es oft vor, daß eine Hülsen-Verclinchung der horizontalen oder die Punktverschweißungen der vertikalen Gitterstäbe des Stützmantels aufreißen. Die Befestigung der Gitterstäbe im Verbindungsbereich des Stützmantels stellt also eine wesentliche Schwachstelle dar. Da die Fixierung des Drahtgitter-Stützmantels im Verbindungsbereich nur an einigen wenigen Stellen gegeben ist, wird das Drahtgitter beim Abstürzen des Palettencontainers sehr ungleichmäßig verformt und verzogen; teilweise reißen die Schweißstellen des Drahtgitters auseinander und freie Drahtstabenden können den dünnwandigen Kunststoffbehälter beschädigen.

Es ist Aufgabe der vorliegenden Erfindung, diese Nachteile zu beseitigen und einen Palettencontainer anzugeben, bei dem mit einfachen Mitteln eine bessere Fixierung der Gitterplatte im vertikal verlaufenden Verbindungsbereich gegeben ist, und wobei höhere Absturzhöhen mit gleichmäßigerer bzw. geringerer Deformation des Drahtgitter-Stützmantels erfolgen können, ohne daß der Verbindungsbereich aufreißt und der Innenbehälter beschädigt bzw. undicht werden kann.

Diese Aufgabe wird erfindungsgemäß mit den im Anspruch 1 angegebenen technischen Merkmalen gelöst. Die Unteransprüche geben vorteilhafte Ausführungsformen des erfindungsgemäßen Palettencontainers an.

Durch die Verwendung eines Blechstreifens bzw. einer mehrere Gitterstäbe überdeckenden Blechplatte mit einfacher Umbiegung (Umbördelung) der Außenkanten bzw. durch Schlitzung gebildeter Blechzungen (Laschen) um jeweils rechts und links parallel zum Verbindungsbereich der Gitterplatte des Gitterstützmantels verlaufende vertikale Gitterstäbe ist zum einen eine fertigungstechnisch einfache Möglichkeit zur festen und sicheren Verbindung/Fixierung des Drahtgitters im Verbindungsbereich gegeben. Zum anderen stellt diese großflächige gegenseitige Fixierung der Gitterplattenkanten insbesondere beim Bodenfall des Palettencontainers einen weitgehend elastischen und bei Überbeanspruchung auch plastisch deformierbaren Bereich dar, der derartige Extrembelastungen einwandfrei übersteht und ein Aufreißen des Gittermantels und ein Undichtwerden des Kunststoffbehälters verhindert.

In besonderer Ausgestaltung der Erfindung ist vorgesehen, daß der Blechstreifen als breitere Blechtafel ausgebildet ist, die auf jeder Seite des Verbindungsbereiches jeweils wenigstens zwei vertikale Gitterstäbe überdeckt und mit der jeweiligen Außenkante und den dreiseitig ausgestanzten inneren Blechzungen diese überdeckten Gitterstäbe umgreift bzw. umfaßt. Dabei soll die Länge der umgebogenen Blechstreifen an den geschlitzten Außenkanten bzw. die Länge der inneren Blechzungen des Schließbleches zwischen 20 und 90 mm, vorzugsweise ca. 40 bis 60 mm, betragen.
In weiterer Ausgestaltung der Erfindung kann vorgesehen sein, daß die Blechtafel in ihrem unteren Bereich breiter ausgebildet ist und mehr vertikale Gitterstäbe überdeckt als in ihrem oberen Bereich. So genügt es z.B., wenn in der oberen Hälfte der Blechtafel jeweils zwei vertikale Gitterstäbe überdeckt werden und nach unten hin die Blechtafel stufenweise verbreitet ist, so daß dann zunächst jeweils drei Gitterstäbe und ganz unten wenigstens vier Gitterstäbe überdeckt und von den umgebogenen Außenkanten und den inneren Blechzungen fest fixiert werden.
Die Erfindung wird nachfolgend anhand von in den Zeichnungen dargestellten Ausführungsbeispielen näher erläutert und beschrieben. Es zeigen:
- Figur 1: einen erfindungsgemäßen Palettencontainer mit neuartiger Verbindung des Drahtgitter-Stützmantels,
- Figur 2: einen breiteren Blechstreifen zur Verbindung des Gittermantels,
- Figur 3: in schematischer Darstellung den Gittermantel mit Verbindungsbereich,
- Figur 4 bis Figur 7: weitere Detailansichten einer anderen Ausführungsform zur Verbindung des Gittermantels.

In Figur 1 ist ein Palettencontainer 10 mit einem inneren dünnwandigen Kunststoffbehälter 12 für flüssige oder fließfähige Füllstoffe, mit einem den Kunststoffbehälter 12 als Stützmantel dicht umschließenden Drahtgittermantel 14 aus horizontal und vertikal verlaufenden Drahtstäben 28, 26 und mit einer Bodenpalette 16 dargestellt. Der Drahtgitter-Stützmantel 14 ist fest aber lösbar mit der Bodenpalette 16 verbunden.
Der Drahtgitter-Stützmantel 14 besteht hier aus einer einteiligen Gitterplatte 18, die in den vier Eckbereichen jeweils rechtwinkelig umgebogen ist. Vorzugsweise mittig über dem bodenseitigen Ventilhahn des Kunststoffbehälters 12 befindet sich der vertikal verlaufende Verbindungsbereich 22 des Stützmantels 14 bzw. der Gitterplatte 18. Der Verbindungsbereich 22 wird von einer Blechtafel 20 überdeckt, die an der linken Außenkante 24 und an der rechten Außenkante 26 um jeweils einen vertikal verlaufenden Gitterstab 28 herumgebogen ist. Damit der Ventilhahn zugänglich bleibt, ist unten in der Blechtafel 20 eine entprechende Aussparung 38 vorgesehen. Im dargestellten Beispiel werden von der Blechtafel 20 auf jeder Seite des Verbindungsbereiches 22 drei vertikale Gitterstäbe überdeckt, wobei die innenliegenden Gitterstäbe jeweils mit dreiseitig ausgestanzten Blechzungen 20 verclincht sind.
In Figur 2 ist die Blechtafel 20 zur Verclinchung der Gittermatte vergrößert dargestellt. Für einen üblichen 1000 l-Palettencontainer weist die Blechtafel 20 etwa folgende Abmessungen auf: Höhe ca. 1120 mm, Breite ca. 520 mm. Die Blechtafel 20 besteht aus rostfreiem oder verzinktem Stahlblech mit einer Blechstärke von z.B. 1,2 mm oder 1,5 mm.
Mit der Bezugsziffer 28 sind in gestrichelter Weise die vertikalen Gitterstäbe angedeutet, um welche die Laschen/Zungen der seitlichen Außenkanten herumgebogen sind. In Höhe der horizontal verlaufenden Gitterstäbe 36 ist die Blechplatte 20 an ihren Außenkanten jeweils mit einem entsprechenden Schlitz 30 bzw. einer Aussparung versehen, damit die Blechzungen flach und glatt um die vertikalen Gitterstäbe umgebogen werden können. Wie gestrichelt angedeutet ist, können auch an der Oberkante oder/und Unterkante sowie innerhalb der Blechtafel mehrere gleichartige Blechzungen vorgesehen sein, die zusätzlich mit horizontal verlaufenden Gitterstäben verclincht sind.
Auf der flächigen Blechtafel 20 kann in zweckmäßiger Weise eine Beschriftungs- oder Etikettentafel zur Kennzeichnung des Füllgutes angebracht sein.
Figur 3 zeigt noch einmal in perspektivischer Ansicht eine vierfach zu dem eigentlichen Stützmantel 14 gebogene (gewinkelte) Gitterplatte 18 mit vertikal und horizontal verlaufenden Gittertäben 28, 36. Vorne schließt sich die Gitterplatte in dem Verbindungsbereich 22.
Figur 4 a zeigt in Draufsicht von oben auf den Verbindungsbereich und Figur 4 b in perspektivischer Ansicht zwei benachbarte vertikale Gitterstäbe 28, die mittels eines schmalen, den Verbindungsbereich 22 überdeckenden Blechstreifens 34 verclincht sind. Der Blechstreifen 34 mit den umgebogenen Außenkanten und den entsprechenden Aussparungen (Schlitzen) für die horizontalen Gitterstäbe ist in Figur 5 gezeigt.
In Figur 6 ist in schematischer Weise eine Innenansicht des Verbindungsbereiches 22 bzw. des verclinchten Blechstreifen 34 skizziert. Aus der vergrößerten Darstellung in Figur 7 wird die glatt anliegende Verclinchung der Außenränder des Blechstreifens 34 um die vertikalen Gitterstäbe 28 noch deutlicher. Zweifelsohne könnte eine Verbindung der Drahtgitterplatte auch mit mehreren schmalen, horizontal verlaufenden Blechstreifen realisiert werden, deren Außenkanten dann - z.B. auch wechselseitig in den einzelnen Gefachen - mit den benachbarten horizontal verlaufenden Gitterstäben verclincht werden.
Wesentlich bei dieser Art der gegenseitigen Fixierung der Gitterplattenkanten ist das Umbiegen/Umbördeln der äußeren Kanten 24, 26 bzw. Blechzungen/laschen 32 der verzinkten Stahlblechplatte 20 um jeweils vertikal verlaufende Gitterstäbe 28 bzw. auch horizontal verlaufende Gitterstäbe 36 rechts und links neben dem Verbindungsbereich 22 des Gittermantels 14.
Die Bodenpalette 16 des Palettencontainers 10 kann wahlweise aus Holz, Metallrohr- oder -rahmenteilen o.ä. oder vorzugsweise aus Recyclat-Kunststoff bestehen.

Die Verbindung des Gittermantels 14 mittels der Clinch-Blechtafel 20 zeichnet sich also durch eine hohe Elastizität und günstiges elastisches und plastisches Defomationsverhalten, insbesondere beim Bodenfall des Palettencontainers, aus. So sind alle Bodenfallversuche mit gefüllten Palettenbehältern aus Absturzhöhen von 1,6 m bis 2,2 m positiv verlaufen.

## Patentansprüche

1. Palettencontainer (10) mit einem dünnwandigen Kunststoffbehälter (12) für flüssige oder fließfähige Füllstoffe, mit einem den Kunststoffbehälter (12) als Stützmantel dicht umschließenden Drahtgitter (14) bzw. Rohrgitter aus horizontal und vertikal verlaufenden Gitterstäben (Rohrstäben) (28,26) und mit einer Bodenpalette (16), auf welcher der Kunststoffbehälter (12) ruht und mit welcher der Drahtgitter-Stützmantel (14) fest verbunden ist, wobei der Drahtgitter-Stützmantel (14) aus einer oder zwei Gitterplatte(n) (18) besteht, die in den Eckbereichen rechtwinkelig umgebogen ist/sind und die in einem bzw. zwei vertikal verlaufenden Verbindungsbereich(en) (22) fest miteinander verbunden ist/sind,
**dadurch gekennzeichnet,** daß
die Verbindung der Gitterplatte(n) (18) mittels wenigstens eines Metall-Blechstreifens (20) erfolgt, der den Verbindungsbereich (22) überdeckt und dessen seitliche Außenkanten (24,26) jeweils um wenigstens einen vertikal verlaufenden Gitterstab (28) bzw. horizontal verlaufenden Gitterstab (36) herumgebogen sind.

2. Palettencontainer nach Anspruch 1,
**dadurch gekennzeichnet,** daß
ein im wesentlichen vertikal verlaufender Blechstreifen (20) vorgesehen ist, der jeweils seitliche Aussparungen (Schlitze) (30) für die horizontal verlaufenden Gitterstäbe (36) aufweist und an seinen Außenkanten (24,26) zwischen den horizontalen Gitterstäben (36) an mehreren Stellen übereinander um jeweils wenigstens einen vertikal verlaufenden, dem Verbindungsbereich rechts und links naheliegenden Gitterstab (28) herumgebogen ist.

3. Palettencontainer nach Anspruch 1,
**dadurch gekennzeichnet,** daß
der Blechstreifen (20) so breit ausgebildet ist, daß er auf jeder Seite rechts und links des Verbindungsbereiches (22) der Drahtgitterplatte(n) (18) wenigstens zwei, vorzugsweise drei, ggf. auch mehr vertikal verlaufende Gitterstäbe (28) überdeckt und an seinen Außenkanten (24,26) um den jeweiligen äußeren überdeckten Gitterstab (28) herumgebogen ist.

4. Palettencontainer nach Anspruch 1, 2 oder 3,
**dadurch gekennzeichnet,** daß
innerhalb des Blechstreifens (20) mehrere Blechzungen (32) ausgebildet sind und diese Blechzungen (32) um die weiteren überdeckten vertikalen Gitterstäbe (28) herumgebogen sind.

5. Palettencontainer nach Anspruch 1,
**dadurch gekennzeichnet,** daß
mehrere übereinander angeordnete horizontal verlaufende Blechstreifen vorgesehen sind, die mit ihren Seitenkanten um benachbarte horizontale Gitterstäbe (36) oder/und mit den beiden seitlichen Außenkanten (24,26) um jeweils einen vertikalen, parallel zum Verbindungsbereich (22) der Gitterplatte (18) verlaufenden Gitterstab (28) herumgebogen sind.

6. Palettencontainer nach einem der vorhergehenden Ansprüche 2 bis 5,
**dadurch gekennzeichnet,** daß
die Tiefe der Schlitze (30) in den Außenkanten (24,26) des Blechstreifens (20), welche die Länge des Umbiegungsbereiches definieren, oder/und die Länge der Blechzungen (32) innerhalb des Blechstreifens (20) zwischen 20 mm und 90 mm, vorzugsweise zwischen ca. 40 mm und 60 mm, betragen.

7. Palettencontainer nach einem der vorhergehenden Ansprüche 1 bis 6,
**dadurch gekennzeichnet,** daß
die Blechtafel bzw. der Blechstreifen (20) in seinem unteren Bereich breiter ausgebildet ist und mehr vertikale Gitterstäbe (28) überdeckt als in seinem oberen Bereich.

## Claims

1. A pallet container (10), having a thin-walled plastics receptacle (12) for filling materials which are fluid or capable of flowing, having a wire lattice (14) or tubular lattice which tightly surrounds the plastics receptacle (12) as a support casing and is composed of horizontally and vertically extending lattice bars (tubular bars) (28, 26), and having a bottom pallet (16) on which the plastics receptacle (12) rests and to which the wire lattice support casing (14) is securely connected, the wire lattice support casing (14) being composed of one or two lattice plate(s) (18) which is/are bent at right angles in the corner regions and which is/are securely connected to one another in one or two vertically extending connection region(s) (22), characterised in that the connection of the lattice plate(s) (18) takes place by means of at least one sheet-metal strip (20) which covers the connection region (22) and whose lateral outer edges (24, 26) are each bent around at least one vertically extending lattice rod (28) or horizontally extending lattice rod (36).

2. A pallet container in accordance with Claim 1, characterised in that a substantially vertically extending sheet-metal strip (20) is provided which on either side has lateral cutouts (slots) (30) for the horizontally extending lattice bars (36) and which at each of its outer edges (24, 26) is - at a plurality of sites which are located between the horizontal lattice bars (36) and are located one above the other - bent around at least one vertically extending lattice rod (28) located close to the connection region on the left and the right respectively.

3. A pallet container in accordance with Claim 1, characterised in that the sheet-metal strip (20) is such in width that at either side, to the right and left of the connection region (22) of the wire lattice plate(s) (18), it covers at least two, preferably three, optionally even more, vertically extending lattice bars (28) and it is at its outer edges (24, 26) bent around the respective outer covered lattice rod (28).

4. A pallet container in accordance with Claim 1, 2 or 3, characterised in that within the sheet-metal strip (20) a plurality of sheet-metal tongues (32) are formed and these sheet-metal tongues (32) are bent around the additional covered vertical lattice bars (28).

5. A pallet container in accordance with Claim 1, characterised in that a plurality of horizontally extending sheet-metal strips are provided which are arranged one above the other and whose lateral edges are bent around adjacent horizontal lattice bars (36) and/or whose two lateral outer edges (24, 26) are each bent around a vertical lattice rod (28) extending parallel to the connection region (22) of the lattice plate (18).

6. A pallet container in accordance with any one of the preceding Claims 2 to 5, characterised in that the depth of the slots (30) in the outer edges (24, 26) of the sheet-metal strip (20), which slots define the length of the bending-around region, and/or the length of the sheet-metal tongues (32) within the sheet-metal strip (20), is/are between 20 mm and 90 mm, preferably between approximately 40 mm and 60 mm.

7. A pallet container in accordance with any one of the preceding Claims 1 to 6, characterised in that in its lower region the sheet-metal plate or the sheet-metal strip (20) is wider and covers more vertical lattice bars (28) than in its upper region.

## Revendications

1. Container sur palette (10) comprenant un récipient en matière synthétique (12) à paroi mince pour des produits de remplissage liquides ou fluides, une enveloppe de support entourant étroitement le récipient (12), constituée d'un treillis (14) en fils dé fer ou en tubes, avec des barreaux horizontaux et verticaux (36), (28), et, une palette (16) sur laquelle repose le récipient (12) en matière synthétique et avec laquelle l'enveloppe de support (14) en treillis est assemblée de manière fixe, où ladite l'enveloppe de support (14) est constituée d'un ou de deux treillis (18) dont les zones d'extrémité sont repliées perpendiculairement et assemblées entre elles de manière fixe dans une, respectivement deux zones de raccord (22) verticales, *caractérisé en ce que* l'assemblage des treillis (18) est effectué par au moins une bande en tôle (20) recouvrant la zone de raccord (22), dont les bords latéraux extérieurs sont repliés autour d'au moins un barreau vertical (28) ou un barreau horizontal (36) du treillis.

2. Container sur palette selon la revendication 1 *caractérisé par* une bande de tôle (20) sensiblement verticale qui comporte des évidements (fentes) latéraux destinés aux barreaux horizontaux (36) et dont les bords extérieurs (24), (26) sont repliés, à plusieurs endroits superposés, entre les barreaux horizontaux (36), autour d'au moins un barreau vertical (28) voisin à gauche et à droite de la zone de raccord (22).

3. Container sur palette selon la revendication 1 *caractérisé en ce que* la bande en tôle (20) présente une largeur telle qu'elle recouvre, à gauche et à droite de la zone de raccord (22) du/des treillis (18), au moins deux, de préférence trois ou en tant que de besoin davantage de barreaux verticaux (28) et que ses bords extérieurs sont repliés autour du barreau recouvert correspondant, situé le plus à l'extérieur.

4. Container sur palette selon les revendications 1, 2 ou 3 *caractérisé par* plusieurs languettes (32) formées dans la surface de la bande en tôle (20) et repliées autour des autres barreaux verticaux (28) recouverts par ladite bande en tôle.

5. Container sur palette selon le revendication 1 *caractérisé en ce que* plusieurs bandes en tôle horizontales, disposées les unes au-dessus des autres, dont les bords latéraux sont repliés autour de barreaux horizontaux voisins (36) ou/et dont les deux bords latéraux extérieurs (24), (26) sont repliés autour d'un barreau vertical (28) paralléle à la zone de raccord (22) du (18) en treillis (18).

6. Container sur palette selon l'une des revendications 1 à 5 *caractérisé en ce que* la profondeur des fentes (30) ménagées dans les bords extérieurs (24), (26) de la bande en tôle (20) et déterminant la longueur de la zone pouvant être repliée ou/et la longueur des languettes (32) ménagées dans la surface de la bande en tôle (20), sont comprises entre 20 mm et 90 mm et de préférence entre environ 40 mm et 60 mm.

7. Container sur palette selon l'une des revendications 1 à 6 *caractérisé en ce que* la plaque, respectivement la bande, en tôle (20) présente une zone inférieure plus large recouvrant davantage de barreaux (28) du treillis que sa zone supérieure.
